# EUROPÄISCHE PATENTSCHRIFT

(11) **EP 3 627 458 B1**
(45) Veröffentlichungstag und Bekanntmachung des Hinweises auf die Patenterteilung: **11.03.2026**
(21) Anmeldenummer: 19196310.7
(22) Anmeldetag: 10.09.2019
(51) Int. Cl.: G07C 9/00

(54) **VERSCHLUSSELEMENT UND ROHRTRESOR MIT EINEM SOLCHEN VERSCHLUSSELEMENT**
CLOSURE ELEMENT AND TUBULAR SAFE COMPRISING SAME
ÉLÉMENT DE FERMETURE ET COFFRE-FORT TUBULAIRE DOTÉ D'UN TEL ÉLÉMENT DE FERMETURE

(30) Priorität: 19.09.2018 DE 102018123060
(43) Veröffentlichungstag der Anmeldung: 25.03.2020
(73) Patentinhaber: Astra Gesellschaft Für Asset Management MbH&Co. Kg, 30890 Barsinghausen (DE)
(72) Erfinder: Stobbe, Anatoli, 30890 Barsinghausen (DE); Göppert-Boenke, Klaus, 31162 Bad Salzdetfurth (DE)
(74) Vertreter: Kröncke, Rolf

(56) Entgegenhaltungen:
- EP-A2- 2 607 596
- WO-A2-01/52199
- WO-A2-2008/063911
- FR-A- 1 368 314
- US-A1- 2007 090 921
- US-A1- 2010 031 713
- US-A1- 2015 102 903
- US-B1- 6 204 764

## Beschreibung

Die Erfindung betrifft ein Verschlusselement für einen Rohrtresor, der einen rohrförmigen Tresorkörper hat, wobei das Verschlusselement ein elektronisches Schloss mit einer ersten Leseeinheit, einer Steuereinheit und einer Verriegelungseinheit hat, wobei die erste Leseeinheit zur Erfassung einer Entriegelungsanforderung und Ansteuerung der Steuerelektronik zum Öffnen der Verriegelungseinheit ausgebildet ist.

Die Erfindung betrifft weiterhin einen Rohrtresor mit einem rohrförmigen Tresorkörper und einem solchen Verschlusselement.

Rohrtresore dienen zur geschützten Lagerung von Gegenständen, bspw. von Schlüsseln für ein Objekt, an dem der Rohrtresor von außen zugänglich angeordnet ist. Der Zugang wird durch Entriegelung und Entnahme eines Verschlusselementes mithilfe eines Zentralschlüssels oder eines speziellen Rohrtresorschlüssels ermöglicht. Das Verschlusselement bildet dabei einen Rohrtresorstopfen.

EP 2 607 596 A2 offenbart einen Rohrtresor mit einer Verriegelungseinrichtung, die ein zwischen einer Verriegelungsstellung und einer Freigabestellung bewegliches Verriegelungselement und wenigstens eine elektrische oder magnetische Antriebseinrichtung hat, die mit dem Verriegelungselement zur Bewegung desselben zwischen der Verriegelungsstellung und der Freigabestellung zusammenwirkt.

WO 2013/160481 A1 beschreibt einen Rohrtresor mit einem elektronischen Schloss, das mit einem elektronischen Schlüssel geöffnet werden kann. Der elektronische Schlüssel hat mindestens zwei Kontakte zur Übertragung von Daten und/oder Energie an das elektronische Schloss. Der elektronische Schlüssel hat eine Eingabetastatur zur Eingabe eines Autorisierungscodes, der von einer Zentrale für den elektronischen Schlüssel freigegeben wird.

WO 2015/055344 A1 offenbart ein Verfahren zum Betreiben eines Schließsystems umfassend einen elektronischen Schlüssel und ein elektronisches Schloss sowie eine im Schließbetrieb lokal getrennt und vom elektronischen Schlüssel und vom elektronischen Schloss eingesetzten Zentraleinheit. Von der Zentraleinheit wird mittels eines Berechtigungscodeermittlungsprogramms ein externer Berechtigungscode erzeugt, der dem elektronischen Schlüssel übermittelt und dort in einem Speicher abgelegt wird.

WO 01/521 99 A2 beschreibt ein Verfahren zum Deponieren von Gütern in mindestens einem Schließfach, wobei ein computergesteuertes elektronisches Schließsystem von einem Zugangsberechtigten bspw. mittels Transponderchip via Transponderleser als elektronisches Schlüsselsystem betätigbar ist. Hierzu kann die Schließfachanlage einen Hochfrequenz-Sender/Empfänger aufweisen, der einen Transponderchip eines in dem Schließfach zu deponierenden Gutes oder dessen Verpackung oder dessen Begleitpapieren ausliest, wobei die Freischaltung des Schlosses zum Öffnen der Tür des zu beschickenden Schließfaches durch Auswertung der Daten des Transponderchips erfolgt und die Freischaltung des Schließsystems für die Gutentnahme durch den berechtigten Adressaten mittels eines elektronischen Schlüsselsystems erfolgt, das ebenfalls durch einen Transponderchip realisiert sein kann.

Ausgehend hiervon ist es Aufgabe der vorliegenden Erfindung ein verbessertes Verschlusselement und einen verbesserten Rohrtresor mit einem rohrförmigen Tresorkörper und einem solchen Verschlusselement zu schaffen.

Die Aufgabe wird durch das Verschlusselement mit den Merkmalen des Anspruchs 1 und dem Rohrtresor mit den Merkmalen des Anspruchs 2 gelöst. Eine vorteilhafte Ausführungsform des Rohrtresors ist in dem Unteranspruch 3 beschrieben.

Erfindungsgemäß wird vorgeschlagen, dass an der rohraußenseitigen Stirnseite eines Gehäuses des Verschlusselementes eine Verschlusskappe, die einen Teil der ersten Leseeinheit beinhaltet, angeordnet ist, und dass die erste Leseeinheit eine Basiseinheit aufweist, die mit der Verschlusskappe zusammengesteckt ist, wobei die Verschlusskappe und die Basiseinheit über Kennungen logisch miteinander verknüpft sind und dass die Verschlusskappe nur bei einer eineindeutigen Zuordnung der Kennungen zusammen mit der vorgegebenen Basiseinheit des Verschlusselementes funktioniert.

Der Tresorkörper kann einseitig mit einer Stirnwand geschlossen sein. Der Tresorkörper kann dann an dem der Stirnwand gegenüberliegenden Endabschnitt einen ersten Rohrdurchmesser haben, dem ein Zwischenbereich mit einem zweiten Rohrdurchmesser folgt. An diesem Zwischenbereich schließt sich dann ein Rohrabschnitt mit einem dritten Rohrdurchmesser an. Der zweite Rohrdurchmesser des Zwischenbereichs ist kleiner als der erste und dritte Rohrdurchmesser. Damit wird durch den Zwischenbereich eine Stufe im Tresorkörper geschaffen, die das Eindringen von Feuchtigkeit in den Tresorkörper erschwert. Zudem wirkt der Zwischenbereich als Endanschlag beim Einstecken des Verschlusskörpers, der damit nicht weiter als bis zum Zwischenbereich in den Tresorkörper eingesteckt werden kann. Der Übergang zwischen dem zweiten Rohrdurchmesser des Zwischenbereichs und dem folgenden größeren dritten Rohrdurchmesser stellt einen Verschlussanschlag für die Verschlusselemente bereit, um im Verriegelungszustand ein Herausziehen des Verschlusselementes sicher zu verhindern.

Der Querschnitt des Rohres des Tresorkörpers ist prinzipiell beliebig. Es kann z.B. kreisförmig (zylinderförmiger Tresorkörper) oder mehreckig sein.

Die Erfindung sowie weitere vorteilhafte Aspekte eines Verschlusselements für einen Rohrtresor oder eines Rohrtresors werden gemeinsam nachfolgend anhand eines Ausführungsbeispiels mit den beigefügten Zeichnungen näher erläutert. Es zeigen:
- Figur 1 -: perspektivische Ansicht eines Rohrtresors mit Verschlusselement;
- Figur 2 -: Seiten-Schnittansicht des Rohrtresors aus Figur 1;
- Figur 3 -: Seitenansicht eines Verschlusselementes mit darin eingestecktem Transponderelement;
- Figur 4 -: Seiten-Teilschnittansicht der Verriegelungseinheit des Verschlusselementes aus Figuren 1 bis 3;
- Figur 5 -: Teilschnittansicht eines ersten Gehäuseteils des Verschlusselementes mit Zentrierrollen;
- Figur 6 -: Frontansicht eines zweiten Gehäuseteils des Verschlusselementes mit Verriegelungseinheit;
- Figur 7 -: Teilschnittansicht des zweiten Gehäuseteils mit Verriegelungseinheit;
- Figur 8 -: Blockdiagramm der elektronischen und elektromechanischen Funktionseinheiten des Verschlusselementes;
- Figur 9 -: Seiten-Schnittansicht des rohrförmigen Tresorkörpers;
- Figur 10 -: Rohrtresor mit dem Tresorkörper und einer Explosionsansicht des Verschlusselementes.

Figur 1 zeigt eine perspektivische Ansicht eines Rohrtresors 1 mit einem rohrförmigen Tresorkörper 2, der an einer Stirnseite mit einer Stirnwand 3 verschlossen ist. Diese Stirnwand 3 befindet sich im eingebauten Zustand im Wandinneren eines Gebäudes. Gegenüberliegend zur Stirnwand 3 ist der rohrförmige Tresorkörper 2 stirnseitig geöffnet und ermöglicht das Einsetzen eines Verschlusselementes 4. An der rohraußenseitigen Stirnseite des Gehäuses 5 des Verschlusselementes 4 ist eine Verschlusskappe 6 angeordnet, die einen geringeren Durchmesser als der Durchmesser des Gehäuses 5 hat. In die Verschlusskappe 6 ist ein Teil einer nicht sichtbaren ersten Leseeinheit 21 zum drahtlosen Erfassen einer Entriegelungsanforderung angeordnet. Die Verschlusskappe 6 hat einen vorstehenden umlaufenden Kragen 7. Damit kann das Verschlusselement 4 nach dem Entriegeln erfasst und aus dem Tresorkörper 2 herausgezogen werden.

Figur 2 zeigt eine Seiten-Schnittansicht des Rohrtresors 1 aus Figur 1 mit einem Teilschnitt des Verschlusselementes 4.

Erkennbar ist, dass eine erste Leseeinheit 21 mit Leseelektronik und ggf. einer entfernt hiervon zur Außenseite hin angeordneten Lesespule in der Verschlusskappe 6 angeordnet ist. Die an der rohraußenseitigen Stirnseite des Gehäuses 5 angeordnete Verschlusskappe 6 bildet ein erstes Teil der ersten Leseeinheit 21. Die erste Leseeinheit 21 hat weiterhin eine Basiseinheit 26, die mit der Verschlusskappe 6 über Steckverbinder zusammensteckbar ist. In der Elektronik der Verschlusskappe können die für den berechtigten Zugang freigegebenen und ggf. auch gesperrte Identifikationsnummern abgespeichert sein, so dass die auswechselbare Verschlusskappe das für die Freigabe notwendige Wissen enthält. Um zu verhindern, dass die Verschlusskappe einfach getauscht und auf ein anderes Verschlusselement 4 aufgesetzt wird und dann dort uneingeschränkt funktioniert, sind die Verschlusskappe 6 und die Basiseinheit 26 über Kennungen logisch miteinander verknüpft. Damit ist sichergestellt, dass eine Verschlusskappe 6 nur mit der Basiseinheit 26 zusammenwirken kann, für die sie durch Festlegung der Kennungen freigegeben wurde. Die Basiseinheit 26 hat weiterhin ein Batteriefach 23 zur Aufnahme einer Batterie oder eines Ackumulators zur elektrischen Versorgung der elektrischen und elektromechanischen Bauelemente des Verschlusselementes 4.

An der Platine des Verschlusskörpers 6 ist mindestens ein Anschlussstecker bspw. in Form einer mehrpoligen Steckbuchse oder Steckers angeordnet, der mit einem korrespondierenden Steckverbinder 25 am zweiten Gehäuseteil 5b zusammenwirkt, um auf diese Weise die erste Leseeinheit 21 drahtgebunden mit einer auf einer weiteren Platine im Innenraum des dritten und vierten Gehäuseteils 5c, 5d angeordneten Platine befindlichen Steuereinheit 38 zu verbinden.

Erkennbar ist auch der umlaufende vorstehende Kragen 7 der Verschlusskappe 6, durch die die Verschlusskappe 6 als Griffelement ausgebildet ist. Die Verschlusskappe 6 ist auf eine Basiseinheit 26 aufgesetzt, die in einen Hohlraum des ersten Gehäuseteils 5a des Gehäuses 5 eingebaut ist.

Das Gehäuse 5 des Verschlusselementes 4 kann am Außenumfang einen optionalen, umlaufenden Dichtungsring 8 haben, der zwischen dem Gehäuse 5 und der Innenwand des rohrförmigen Tresorkörpers 2 positioniert wird und ein Eindringen von Feuchtigkeit und sonstigen Fremdkörpern verhindert.

In Einsteckrichtung hinter dem Dichtungsring 8 und der Verschlusskappe 6 sind umfangsseitig an dem Gehäuse 5 Zentrierrollen 9 angeordnet. Diese können federelastisch gelagert sein und tauchen beim Einstecken des Verschlusselementes 4 in den Tresorkörper 2 in eine umlaufende Zentriernut 10 ein, die an der Innenseite des Tresorkörpers 2 eingebracht ist. Damit wird eine definierte Verschlusslage des Verriegelungselementes 4 relativ zum Tresorkörper 2 vorgesehen, bei der Riegel 16 einer Verriegelungseinheit 39 in einen Freiraum des Tresorkörpers 2 möglichst kraftfrei eintauchen können.

Im zweiten Gehäuseteil 5b ist die aus mindestens einem Stellmotor 28 und daran gekoppelten Riegeln 16 gebildete Verriegelungseinheit 39 z.B. in entsprechende Ausnehmungen des zweiten Gehäuseteils 5b eingebaut. Zwischen einem Stößel des Riegels 16 und dem jeweiligen Stellmotor 28 befindet sich eine Druckfeder 31, durch die der Riegel 16 im verriegelten Zustand radial nach außen in die dargestellte Verriegelungsposition gedrückt wird. Zur Entriegelung wird der Stellmotor 28 betätigt und fährt durch Rotation bspw. über ein Schneckengetriebe den Stößel mit daran angebundenem Riegel 16 radial in den Innenraum des zweiten Gehäuseteils 5b zurück. Dort bleibt der Riegel 16 dann in der Entriegelungsposition, auch wenn der Stellmotor 28 nicht mehr mit Energie versorgt wird. Die Riegel 16 können für eine voreingestellte Zeit in der Entriegelungsposition stehenbleiben und dann in die Verriegelungsposition mit Hilfe der Stellmotoren 28 zurückgefahren werden.

In dem dargestellten Ausführungsbeispiel sind zwei Riegel 16 gegenläufig zueinander an einander gegenüberliegende Seiten des zweiten Gehäuseteils 5b mit jeweils gegenläufig zueinander wirkenden Stellmotoren 28 vorgesehen. Diese beiden Riegel 16 werden vorzugsweise zeitlich hintereinander und nicht gleichzeitig betätigt, um auf diese Weise Spitzen beim Energiebedarf zu vermeiden und die Lebensdauer der Batterie oder des Akkumulators zu verlängern.

An der rohrinnenseitigen Stirnseite 11 des Gehäuses 2 des Verschlusselementes 4 ist ein Transponderelement 12 in das Gehäuse 5 eingesteckt. Das Transponderelement 12 trägt einen Schlüsselring 13, an dem ein Schlüssel 14 befestigt ist. Wenn nun das Verschlusselement 4 aus dem Tresorkörper 2 herausgezogen wird, kann das Transponderelement 12 ggf. nach mechanischer Entriegelung und Freigabe aus dem Gehäuse 5 herausgezogen werden, um den daran befestigten Schlüssel 14 zu nutzen. Das Verschlusselement 4 kann in dieser Zeit wieder ohne Transponderelement 12 und daran angebundenem Objekt (z.B. Schlüssel 14) in den Tresorkörper 2 eingesteckt und verriegelt werden.

Figur 3 zeigt eine Seitenansicht des Verschlusselementes 4 mit darin eingestecktem Transponderelement 12. Deutlich wird, dass das Gehäuse 5 des Verschlusselementes 4 mehrteilig aus zylinderförmigen Gehäuseteilen 5a, 5b, 5c, 5d zusammengesetzt ist, die hintereinander angeordnet und bspw. mittels Schrauben miteinander verbunden sind. Die Schrauben können Maschinenschrauben mit üblichem Kopf (z.B. Kreuzschlitz, Schlitz, Torx) oder aus Sicherheitsschrauben mit einem Sicherheitskopf sein.

Erkennbar ist, dass die Verschlusskappe 6 auf einen ersten Gehäusekörper 5a mit einem ersten Gehäusedurchmesser GD1 aufgeschraubt ist. Dieses erste Gehäuseteil 5a trägt umfangsseitig die Zentrierrollen 9 (Zentrierkugeln). An dieses erste Gehäuseteil 5a schließt sich ein zweites Gehäuseteil 5b an, an der einen zweiten Gehäusedurchmesser GD2 hat. Dieser zweite Gehäusedurchmesser GD2 ist kleiner als der erste Gehäusedurchmesser GD1 des ersten Gehäuseteils 5a. In diesem zweiten Gehäuseteil 5b ist die Verriegelungseinheit 39 mit umfangsseitig in Verriegelungszustand heraustretenden Riegeln 16 angeordnet.

An dieses zweite Gehäuseteil 5b schließt sich ein drittes Gehäuseteil 5c an, das denselben Gehäusedurchmesser GD2, wie das zweite Gehäuseteil 5b oder ggf. auch einen noch weiter verringerten oder wieder vergrößerten Gehäusedurchmesser GD haben kann. Rohrinnenseitig ist das Gehäuse 5 dann durch ein viertes Gehäuseteil 5d abgeschlossen, das zusammen mit dem dritten Gehäuseteil 5c einen Innenraum zur Aufnahme einer zweiten Leseeinheit bereitstellt.

Figur 4 zeigt eine Seiten-Teilschnittansicht des Verschlusselementes 4 aus Figuren 1 bis 3.

Erkennbar ist, dass in dem Innenraum des dritten und vierten Gehäuseteils 5c, 5d ein Aufnahmekörper 18 untergebracht ist, der eine Aufnahmeöffnung 19 bspw. in Form einer Bohrung zur Aufnahme des stabförmigen Endes 20 des Transponderelementes 12 hat.

Deutlich wird, dass ein elektromechanischer Schalter oder Taster 32 am Ende der Aufnahmeöffnung 19 des Aufnahmekörpers 18 in die Aufnahmeöffnung 19 hineinragt. Der Schalter oder Taster 32 kann mit einem federbelasteten Rückstellelement zusammenwirken, um beim Herauszeihen des Transponderelementes 12 wieder selbsttätig umzuschalten.

An dem Außenumfang des Aufnahmekörpers 18 kann dann eine Spulenwicklung vorgesehen sein, mit der ein im Innenraum des stabförmigen Endes 20 des Transponderelementes 12 angeordneter RFID-Transponder im Nahfeld drahtlos mittels Hochfrequenz ausgelesen werden kann. Dabei kann mittels der zweiten Leseeinheit 40 festgestellt werden, ob und gegebenenfalls welcher Identifikationscode des Transponderelementes 12 mit dem Verschlusselement 4 gekoppelt ist. Damit kann eine logische Zuordnung eines Schlüssels 14 zu dem Verschlusselement 4 erfolgen.

Denkbar ist, dass das Transponderelement 12 mechanisch in der Aufnahmeöffnung 19 gehalten und nur nach Überprüfung einer Berechtigung freigegeben wird. Dies kann durch elektromechanische Verriegelung des Transponderelementes 12 in dem Aufnahmekörper 18 erfolgen.

Mit Hilfe des Schalters 32 lässt sich detektieren, ob ein Transponderelement 12 in das Verschlusselement 4 eingesteckt ist. Damit kann das Auslesen des Transponderelementes 12 ausgelöst, d.h. getriggert werden.

Figur 5 zeigt eine Teilschnittansicht des ersten Gehäuseteils 5a mit den vier im Winkel von jeweils 90 Grad umfangsseitig verteilt angeordneten Zentrierrollen 9, die jeweils in einem Rollenkörper 35 aufgenommen sind. Zwischen dem Boden des Rollenkörpers 35 und einer Zentrierrolle 9 kann sich jeweils eine Druckfeder (nicht dargestellt) befinden, um die Zentrierrollen 9 mittels Federkraft radial nach außen zu drängen. Zu diesem Zweck ist aber auch denkbar, dass im Zwischenraum zwischen den Rollenkörpern 35 und den jeweiligen Rollen 9 ein anderes elastisches oder federelastisches Material eingebracht ist.

Figur 6 zeigt eine Frontansicht des zweiten Gehäuseteils 5b mit der Verriegelungseinheit 39, die zwei gegenläufig arbeitende und parallel zueinander ausgerichtete Stellmotoren 28 hat, die über einen Spindeltrieb den zugeordneten Riegel 16 linear verlagern. Deutlich wird, dass zwischen dem Riegel 16 und dem Stellmotor 28 jeweils eine Druckfeder 31 angeordnet ist, die als Spindel zur Linearverschiebung des Riegels 16 und gleichzeitig als Druckfeder genutzt wird, um den Riegel 16 mittels Federkraft in die Verriegelungsposition herauszudrücken, ohne dass der Stellmotor 28 betätigt werden muss. Damit kann das Verschlusselement 4 in der Verriegelungsposition ohne Betätigung der Stellmotoren 28 in den Tresorkörper 2 eingesetzt werden. Die Riegel 16 werden sich dabei zunächst aufgrund ihrer in Figur 2 skizzierten Schrägfläche wieder in das zweite Gehäuseteil 5b zumindest teilweise zurückbewegen und dann in der Verriegelungsposition mittels Federkraft in die Verriegelungsstellung herausschnappen, um dann einen Anschlag für einen Gegenanschlag am Tresorkörper 2 zu bilden. Die Riegel 16 haben einen rohrförmigen Fortsatz, in dem die aus der Druckfeder 31 gebildete Spindel aufgenommen und an einem Gewinde geführt ist.

Figur 7 zeigt eine Teilschnittansicht des zweiten Gehäuseteils 5b mit der Verriegelungseinheit 39. Dabei ist erkennbar, dass die Druckfedern 31 in jeweils einen zugeordneten Riegel 16 hineinragen. Die Stellmotoren 28 sind jeweils mit einem Stößel gekoppelt, der bei Rotation der Motorwelle eines Stellmotors 28 den Riegel 16 zum Stellmotor 28 hin zurückzieht bzw. bei anderer Drehrichtung in entgegengesetzter Richtung wieder freigibt.

Figur 8 zeigt ein Blockdiagramm der elektronischen und elektromechanischen Funktionseinheiten des Verschlusselementes 4. Es ist eine erste Leseeinheit 21 mit einer Leseelektronik 21a und einer Lesespule 21b vorhanden, um drahtlos eine Entriegelungsanforderung von einem Transponder oder einem mobilen Endgerät mittels Nahfeld-Funktechnologie (NFC), Nahfeld-Funktransponderabfrage RFID (z.B. mit Langwellen- LW, Kurzwellen- KW, Ultrakurzwellen- UHF oder Mikrowellen-Technologie SHF) und/oder Weitfeld-Funktechnologie (z.B. Bluetooth, WLAN oder ähnliches) zu erfassen. Die erste Leseeinheit 21 kann optional auch mehrere unterschiedliche Technogien implementiert haben, um bspw. über eine Kommunikation mit mobilen Endgeräten einerseits und über RFID-Transponderkarten oder -Schlüssel andererseits angesteuert zu werden. Damit ist es möglich, für verschiedene Benutzergruppen unterschiedliche Zugangswege bereitzustellen (freizugeben).

Die erste Leseeinheit 21 ist mit einer Steuereinheit 38 verbunden, die einen geeignet programmierten Mikrocontroller oder ähnliches haben kann. Die Steuereinheit 38 ist mit der Verriegelungseinheit 39 verbunden, um diese anzusteuern. Die Verriegelungseinheit 39 weist den mindestens einen Stellmotor 28 und zugehörigen Riegel 16 auf.

Die Steuereinheit 38 ist weiterhin mit der zweiten Leseeinheit 40 verbunden, die ihrerseits wiederum eine Leseelektronik 40a und eine Leseantenne 40b bspw. in Form einer Spule 34 am Aufnahmekörper 18 aufweist.

Die Steuereinheit 38 ist ausgebildet, um eine Zugangsberechtigung der Entriegelungsanforderung zu prüfen, die mittels der ersten Leseeinheit 21 empfangen wurde. Sie ist weiterhin ausgebildet, um mit der zweiten Leseeinheit 40 einen Identifizierungscode mit dem Verschlusselement 4 gekoppelten Transponders 12, d.h. eines dann im Innenraum des Tresorkörpers 2 befindlichen Transponders 12 zu erfassen.

Die Steuereinheit 38 kann einerseits dann zur Protokollierung der Entriegelungsanforderung und der im zeitlichen Zusammenhang damit erfassten Identifizierungscodes des Transponders zusammen mit einem Zeitstempel eingerichtet sein. Die Steuereinheit 38 ist weiterhin zur Ansteuerung der Verriegelungseinheit 39 eingerichtet, um diese bei erkannter Berechtigung zu entriegeln. Die Berechtigung kann ausschließlich anhand der Entriegelungsanforderungen festgestellt werden, indem die Steuereinheit 38 eine Liste von zulässigen Nutzeridentifikationen hat, wobei diese Liste dann mit der mit der Entriegelungsanforderung mitgeschickten Nutzeridentifikation verglichen wird. Denkbar ist aber auch eine weitere Überprüfungsstufe dahingehend, dass die Nutzeridentifikation der Entriegelungsanforderung mit dem Identifizierungscode des Transponders verglichen und festgestellt wird, ob der Nutzer berechtigt ist, das mit dem Identifizierungscode verbundene Objekt tatsächlich zu nutzen.

Figur 9 zeigt eine Seiten-Schnittansicht des rohrförmigen Tresorkörpers 2, der einseitig mit einer Stirnwand 3 abgeschlossen und auf der gegenüberliegenden Seite geöffnet ist. Der Endabschnitt, welcher der Stirnwand 3 gegenüberliegt, hat einen ersten Rohrdurchmesser RD1, dem sich ein Zwischenbereich mit einem zweiten Rohrdurchmesser RD2 anschließt. Zur Stirnwand 3 hin folgt dem Zwischenbereich mit dem zweiten Rohrdurchmesser RD2 dann ein weiterer Bereich mit einem dritten Rohrdurchmesser RD3. Erkennbar ist, dass der zweite Rohrdurchmesser RD2 im Zwischenbereich kleiner als der erste Rohrdurchmesser RD1 im distalen Bereich und der dritte Rohrdurchmesser RD3 im proximalen Bereich, d.h. im zur Stirnwand 3 führenden Aufnahmeinnenraum des Tresorkörpers 2 ist. Damit wird im Übergang des Zwischenbereiches mit dem zweiten Rohrdurchmesser RD2 zum dritten Rohrdurchmesser RD3 ein Anschlag 37 für die Riegel 16 gebildet, um den Verschlussstopfen 4 im Tresorkörper 2 zu halten. Die Stufe vom größeren ersten Rohrdurchmesser RD1 zum kleineren zweiten Rohrdurchmesser RD2 des Zwischenbereiches bildet ebenso einen Anschlag für das Verschlusselement 4, durch den ein weiteres Einstecken des Verschlusselementes 4 in den Tresorkörper 2 verhindert wird. Zudem erschwert diese Stufe im Übergang des ersten Rohrdurchmessers RD1 zum zweiten Rohrdurchmesser RD2 das Eindringen von Feuchtigkeit und Fremdkörpern in den Aufnahmeinnenraum des Tresorkörpers 2.

Deutlich wird, dass in dem ersten Rohrbereich mit dem ersten Rohrdurchmesser RD1 eine zusätzliche Zentriernut 10 eingebracht sein kann, die mit den Zentrierkugeln 9 zur korrekten Ausrichtung des Verschlusselementes 4 in Einsteckrichtung bzw. Längserstreckungsrichtung des Tresorkörpers 2 in Bezug auf den Anschlag 37 und die Verriegelungsposition der Riegel 16 sicherstellt. Damit wird verhindert, dass der Verschlusskörper 4 im verriegelten Zustand soweit aus dem Tresorkörper 2 herausgezogen ist, dass die Riegel 16 an dem Anschlag 37 anliegen, was einen erhöhten Kraftaufwand beim Entriegeln erfordern würde. Die Zentriernut 10 ist somit auf die Lage des Anschlags 37 so angepasst, dass die Riegel 16 des Verschlusselementes 4 nicht an der Anschlagsfläche 37 anliegen, wenn die Zentrierkugeln 9 in die Zentriernut 10 eintauchen.

Figur 10 zeigt den Rohrtresor 1 mit dem Tresorkörper 2 und einer Explosionsansicht des Verschlusselementes 4.

Die Verschlusskappe 6 ist zum Einbau auf eine in einen Hohlraum 24 des ersten Gehäuseteils 5a des Gehäuses 5 angeordneten Basiseinheit 26 der ersten Leseeinheit 21 vorgesehen. Die Verschlusskappe 6 wird durch ein Deckelelement 22 abgeschlossen, der durch seinen größeren Durchmesser einen vorstehenden, umlaufenden Kragen 7 ausbildet. In der mehrteiligen Verschlusskappe 6 ist ein Batteriehalter 23 in seinem Zentrum sowie zwei schräg gegenüberliegende Steckverbinder bspw. in Form von Buchsen vorhanden, auf oder in die die Steckverbinder 25 des oberen Teils der Verschlusskappe 6 auf oder eingesteckt werden können. An einer Platine für die erste Leseeinheit 21 in der Verschlusskappe 6 kann mindestens ein Anschlussstecker bspw. in Form einer mehrpoligen Steckbuchse oder Steckers angeordnet sein, der mit einem korrespondierenden Steckverbinder 25 am zweiten Gehäuseteil 5b zusammenwirkt, um auf diese Weise die erste Leseeinheit 21 drahtgebunden mit einer auf einer weiteren Platine 26 im Innenraum des dritten und vierten Gehäuseteils 5c, 5d angeordneten Platine befindlichen Steuereinheit 38 zu verbinden.

Der umlaufende Dichtungsring 8 kann in eine umlaufende Aufnahmenut 27 des ersten Gehäuseteils 5a eingelegt werden.

In dem ersten Gehäuseteil 5a sind vier im Winkel von jeweils 90 Grad umfangsseitig verteilt angeordnete Zentrierrollen 9 jeweils in einem Rollenkörper 35 aufgenommen.

Im zweiten Gehäuseteil 5b ist die aus mindestens einem Stellmotor 28 und daran gekoppelten Riegeln 16 gebildete Verriegelungseinheit 39 in entsprechende Ausnehmungen 29 des zweiten Gehäuseteils 5b eingebaut. Zwischen einem Riegel 16 und dem jeweiligen Stellmotor 28 befindet sich eine Druckfeder 31, durch die der Riegel 16 im verriegelten Zustand radial nach außen in die dargestellte Verriegelungsposition gedrückt wird. Zur Entriegelung wird der Stellmotor 28 betätigt und fährt durch Rotation bspw. über ein Schneckengetriebe den Riegel 16 radial in den Innenraum des zweiten Gehäuseteils 5b zurück. Dort bleibt der Riegel 16 dann in der Entriegelungsposition, auch wenn der Stellmotor 28 nicht mehr mit Energie versorgt wird.

Erkennbar ist, dass zwei Riegel 16 gegenläufig zueinander an einander gegenüberliegende Seiten des zweiten Gehäuseteils 5b mit jeweils gegenläufig zueinander wirkenden Stellmotoren 28 vorgesehen sind. Diese beiden Riegel 16 werden vorzugsweise zeitlich hintereinander und nicht gleichzeitig betätigt, um auf diese Weise Spitzen beim Energiebedarf zu vermeiden und die Lebensdauer der Batterie oder des Akkumulators zu verlängern. Denkbar sind andere Varianten mit mehr als zwei Riegeln 16 und zugeordneten Stellmotoren 28.

Erkennbar ist weiterhin der Aufnahmekörper 18 im Innenraum des dritten und vierten Gehäuseteils 5c, 5d. An dem Aufnahmekörper 18 ist eine Platine für die Leseelektronik 40a der zweiten Leseeinheit 40 angeordnet.

Die beschriebene Ausführungsform des Verschlusselementes 4 kann auch in einer optionalen Variante ohne die zweite Leseeinheit 40 ausgeführt sein.

### Bezugszeichenliste

- 1: Rohrtresor
- 2: Tresorkörper
- 3: Stirnwand
- 4: Verschlusselement
- 5: Gehäuse
- 5a: erstes Gehäuseteil
- 5b: zweites Gehäuseteil
- 5c: drittes Gehäuseteil
- 5d: viertes Gehäuseteil
- 6: Verschlusskappe
- 7: Kragen
- 8: Dichtungsring
- 9: Zentrierrollen
- 10: Zentriernut
- 11: Stirnseite
- 12: Transponderelement
- 13: Schlüsselring
- 14: Schlüssel
- 15: Schrauben
- 16: Riegel
- 18: Aufnahmekörper
- 19: Aufnahmeöffnung
- 20: stabförmiges Ende
- 21: erste Leseeinheit
- 21a: Leseelektronik
- 21b: Lesespule
- 22: Deckelelement
- 23: Batteriehalter
- 24: Hohlraum
- 25: Anschlussstecker/Steckverbinder
- 26: Basiseinheit
- 27: Aufnahmenut
- 28: Stellmotor
- 31: Druckfeder
- 32: Schalter/Taster
- 34: Spule
- 35: Rollenkörper
- 37: Anschlag
- 38: Steuereinheit
- 39: Verriegelungseinheit
- 40: zweite Leseeinheit
- 40a: Leseelektronik
- 40b: Leseantenne
- GD1: erster Gehäusedurchmesser
- GD2: zweiter Gehäusedurchmesser
- RD1: erster Rohrdurchmesser
- RD2: zweiter Rohrdurchmesser
- RD3: dritter Rohrdurchmesser

## Patentansprüche

1. Verschlusselement (4) für einen Rohrtresor (1), der einen rohrförmigen Tresorkörper (2) hat, wobei das Verschlusselement (4) ein elektronisches Schloss mit einer ersten Leseeinheit (21), einer Steuereinheit (38) und einer Verriegelungseinheit (39) hat, wobei die erste Leseeinheit (21) zur Erfassung einer Entriegelungsanforderung und Ansteuerung der Steuereinheit (38) zum Öffnen der Verriegelungseinheit (39) ausgebildet ist,
**dadurch gekennzeichnet, dass**
an der rohraußenseitigen Stirnseite eines Gehäuses (5) des Verschlusselementes (4) eine Verschlusskappe (6), die einen Teil der ersten Leseeinheit (21) beinhaltet, angeordnet ist, und dass die erste Leseeinheit (21) eine Basiseinheit (26) aufweist, die mit der Verschlusskappe (6) zusammengesteckt ist, wobei die Verschlusskappe (6) und die Basiseinheit (26) über Kennungen logisch miteinander verknüpft sind und dass die Verschlusskappe (6) nur bei einer eineindeutigen Zuordnung der Kennungen zusammen mit der vorgegebenen Basiseinheit (26) des Verschlusselementes (4) funktioniert.

2. Rohrtresor (1) mit einem rohrförmigen Tresorkörper (2) und mit einem Verschlusselement (4) nach Anspruch 1.

3. Rohrtresor (1) nach Anspruch 2, **dadurch gekennzeichnet, dass** der Tresorkörper (2) einseitig mit einer Stirnwand (3) geschlossen ist, wobei der Tresorkörper (2) zylinderförmig ist, wobei der Tresorkörper (2) an dem der Stirnwand (3) gegenüberliegenden Endabschnitt einen ersten Rohrdurchmesser (RD1) hat, dem ein Zwischenbereich mit einem zweiten Rohrdurchmesser (RD2) folgt, und wobei sich an den Zwischenbereich ein Rohrabschnitt mit einem dritten Rohrdurchmesser (RD3) anschließt, wobei der zweite Rohrdurchmesser (RD2) kleiner als der erste und dritte Rohrdurchmesser (RD1, RD3) ist.

## Claims

1. Locking element (4) for a tube safe (1) having a tubular safe body (2), wherein the locking element (4) has an electronic lock with a first reading unit (21), a control unit (38), and a locking unit (39), wherein the first reading unit (21) is designed to detect an unlocking request and control the control unit (38) to open the locking unit (39),
**characterized in that**
a closure cap (6) which contains part of the first reading unit (21) is arranged on the outer end face of a housing (5) of the closure element (4), and that the first reading unit (21) has a base unit (26) which is connected to the closure cap (6), wherein the closure cap (6) and the base unit (26) are logically linked to each other via identifiers, and that the closure cap (6) only functions together with the specified base unit (26) of the closure element (4) if the identifiers are uniquely assigned.

2. Tube safe (1) with a tubular safe body (2) and with a closure element (4) according to claim 1.

3. Tube safe (1) according to claim 2, **characterized in that** the safe body (2) is closed on one side by an end wall (3), wherein the safe body (2) is cylindrical, wherein the safe body (2) has a first tube diameter (RD1) at the end section opposite the end wall (3), followed by an intermediate section with a second pipe diameter (RD2), and the intermediate section is followed by a pipe section with a third pipe diameter (RD3), wherein the second pipe diameter (RD2) is smaller than the first and third pipe diameters (RD1, RD3).

## Revendications

1. Élément de fermeture (4) pour un coffre-fort tubulaire (1) comportant un corps de coffre-fort (2) tubulaire, l'élément de fermeture (4) comportant une serrure électronique munie d'une première unité de lecture (21), d'une unité de commande (38) et d'une unité de verrouillage (39), la première unité de lecture (21) étant conçue pour détecter une demande de déverrouillage et pour commander l'unité de commande (38) afin d'ouvrir l'unité de verrouillage (39),
**caractérisé en ce que**
un capuchon de fermeture (6), contenant une partie de la première unité de lecture (21), est disposé sur la face frontale, côté extérieur du tube, d'un boîtier (5) de l'élément de fermeture (4), et
**en ce que** la première unité de lecture (21) comporte une unité de base (26) qui est assemblée avec le capuchon de fermeture (6), le capuchon de fermeture (6) et l'unité de base (26) étant reliés logiquement entre eux par des identifiants, et
**en ce que** le capuchon de fermeture (6) ne fonctionne qu'en cas d'attribution univoque des identifiants avec l'unité de base (26) prédéfinie de l'élément de fermeture (4).

2. Coffre-fort tubulaire (1) comportant un corps de coffre-fort (2) tubulaire et un élément de fermeture (4) selon la revendication 1.

3. Coffre-fort tubulaire (1) selon la revendication 2,
**caractérisé en ce que** le corps de coffre-fort (2) est fermé d'un côté par une paroi frontale (3), le corps de coffre-fort (2) étant de forme cylindrique, le corps de coffre-fort (2) ayant, à l'extrémité opposée à la paroi frontale (3), un premier diamètre de tube (RD1) qui est suivi d'une zone intermédiaire ayant un deuxième diamètre de tube (RD2), et la zone intermédiaire est suivie d'une section de tube ayant un troisième diamètre de tube (RD3), le deuxième diamètre de tube (RD2) étant inférieur au premier et au troisième diamètre de tube (RD1, RD3).
